# EUROPÄISCHE PATENTSCHRIFT

(11) **EP 0 101 822 B1**
(45) Veröffentlichungstag und Bekanntmachung des Hinweises auf die Patenterteilung: **28.10.1987**
(21) Anmeldenummer: 83106278.1
(22) Anmeldetag: 28.06.1983
(51) Int. Cl.: F02M 61/06, F02M 61/16, F02M 61/18

(54) **Kraftstoff-Einspritzdüse für Brennkraftmaschinen**
Fuel injector for an internal-combustion engine
Buse d'injection de carburant pour moteurs à combustion interne

(30) Priorität: 05.08.1982 DE 3229190
(43) Veröffentlichungstag der Anmeldung: 07.03.1984
(73) Patentinhaber: ROBERT BOSCH GMBH, 70442 Stuttgart (DE)
(72) Erfinder: Itoh, Katsuoki, Dipl.-Ing., D-7250 Leonberg (DE); Komaroff, Iwan, D-8400 Regensburg (DE)

## Beschreibung

### Stand der Technik

Die Erfindung geht aus von einer Kraftstoff-Einspritzdüse nach der Gattung des Hauptanspruchs. Einspritzdüsen dieser Gattung, die z.B. aus der EP-A-0 020 888 bekannt sind, werden bei Dieselmotoren mit unterteiltem Verbrennungsraum verwendet. Die besondere Einspritzcharakteristik dieser Einspritzdüsen mit ausgeprägten Vor- und Hauptstrahl ermöglicht eine geräuscharme Verbrennung des eingespritzten Kraftstoffs. Nachteilig ist jedoch, dass die Verbrennungsgase aus dem Brennraum unmittelbar an die Kraftstoffaustrittsöffnung der Düsenbohrung gelangen, so dass sich diese verhältnismässig rasch durch abgelagerte Russteilchen aus den Brenngasen zusetzt.

Zur Sicherstellung einer vollständigen Verbrennung des Kraftstoffs auch bei ungünstigen Betriebsbedingungen ist es bei Kraftstoff-Einspritzdüsen aus der FR-A-2 147 631 bekannt, mehr oder weniger stark vorgewärmte Luft durch einen zusätzlichen Druckerzeuger in die Spritzstrahlen einzublasen. Zu diesem Zweck ist die Einspritzdüse in einem in die Brennkammer führenden Kanal eingesetzt, in welchem die Luft stromauf der Kraftstoffaustrittsöffnung der Einspritzdüse eingeblasen wird und welcher unmittelbar stromab der Kraftstoffaustrittsöffnung eine die eingeblasene Luft in die Spritzstrahlen lenkende Einschnürung hat, hinter der sich der Kanalquerschnitt wieder erweitert. Diese Ausführung kann nicht verhindern, dass Russteilchen aus den Brenngasen an die Kraftstoffaustrittsöffnung gelangen und dort die geschilderten nachteiligen Wirkungen hervorrufen.

Bei Kraftstoff-Einspritzdüsen, die zwischen ihrem Ventilsitz und der Kraftstoffaustrittsöffnung eine Drallkammer haben (US-A-1 843 821) und dadurch ein verhältnismässig grosses schädliches Kraftstoffvolumen aufweisen, ist es bekannt, das Bilden von Kraftstofftröpfchen an der Kraftstoffaustrittsöffnung durch Einsaugen von Luft in die schirmartigen Spritzstrahlen zu vermeiden bzw. schon gebildete Kraftstofftröpfchen zu zerstäuben und abzuführen. Zu diesem Zweck ist der Kraftstoffaustrittsöffnung ein Vorsatzteil nachgeschaltet, welches sich konisch zur Brennkammer hin erweitert und in seinem Mantel mit einem Kranz von Luftansaugöffnungen versehen ist. Durch das Abführen bzw. Verhindern von Kraftstofftröpfchen wird zwar letztlich auch einem Verkoken der Kraftstoffaustrittsöffnung entgegengewirkt. Der zur Brennkammer hin sich konisch erweiternde Vorsatzteil könnte bei Einspritzdüsen der gattungsmässigen Art jedoch ebenfalls nicht verhindern, dass Brenngase in den Spritzpausen und in Betriebsbereichen mit geringen Einspritzraten an die Kraftstoffaustrittsöffnung gelangen und dort Russteilchen ablagern.

### Vorteile der Erfindung

Die erfindungsgemässe Anordnung mit den kennzeichnenden Merkmalen des Hauptanspruchs hat demgegenüber den Vorteil, dass beim Einspritzen des Kraftstoffs keine Verbrennungsgase an oder in die Kraftstoffaustrittsöffnung gelangen können. In der Schlussphase der Einspritzung können die Verbrennungsgase zwar in die Austrittskammer eindringen, wobei sie jedoch die mitgeführten Russteilchen entfernt von der Kraftstoffaustrittsöffnung an den Wänden der Austrittskammer ablagern. Der Spritzstrahl saugt infolge Injektorwirkung Brenngase durch den oder die seitlichen Kanäle an, wodurch verhindert wird, dass sich der Spritzstrahl bei kleinen Einspritzmengen an einer Seite der Austrittskammer anlegt und eine unerwünschte Form annimmt. Durch den sich konisch verengenden Abschnitt der Austrittsöffnung ist erreicht, dass die Spritzstrahlen nur die Kante an der Austrittsöffnung der Austrittskammer benetzen und die Kohlenwasserstoff-Schademission in tragbaren Grenzen bleibt.

Die erfindungsgemässe Anordnung ist besonders vorteilhaft bei Einspritzdüsen, bei denen der Drosselzapfen der Ventilnadel stirnseitig mit einem im Durchmesser kleineren Kegelzapfen versehen ist, der bei voll geöffnetem Ventil mindestens ein Stück weit in die Düsenbohrung eintaucht. Bei derartigen Einspritzdüsen tritt ohne die Anordnung einer Austrittskammer bei kleinen Einspritzmengen eine Strömungsablösung an der Wand der Düsenbohrung und des Kegelzapfens an der Ventilnadel auf, welche das Eindringen von Russ begünstigt und dessen Abtragung verhindert. Durch die Anordnung der Austrittskammer werden diese Nachteile vermieden.

Durch die in den Unteransprüchen aufgeführten Massnahmen sind vorteilhafte Weiterbildungen der im Hauptanspruch angegebenen Anordnung möglich.

Die seitlichen Kanäle der Austrittskammer sind besonders wirksam, wenn sie näher am Beginn der Austrittskammer als an deren Austrittsöffnung liegen. Zweckmässig ist die Austrittskammer über mindestens drei gleichmässig verteilte Kanäle belüftet, die vorteilhaft tangential in die Austrittskammer einmünden.

Wenn der Vorsatzteil ein auf das Düsengehäuse aufgesetztes Einzelteil ist, können die anderen Teile der Einspritzdüse weitgehend den herkömmlichen Aufbau haben.

### Zeichnung

Ein Ausführungsbeispiel der Erfindung ist in der Zeichnung dargestellt und in der nachfolgenden Beschreibung näher erläutert. Es zeigen Figur 1 eine Seitenansicht des Ausführungsbeispiels, teilweise im Schnitt, Figur 2 vergrössert den Bereich A der Figur 1 und Figur 3 einen Schnitt nach der Linie 111-111 in Figur 2.

### Beschreibung des Ausführungsbeispiels

Die Einspritzdüse hat einen Düsenkörper 10, in welchem ein Ventilsitz 12 gebildet und eine Ventilnadel 14 verschiebbar gelagert ist. Die Ventilnadel 14 hat einen kegeligen Abschnitt 16, welcher eine mit dem Ventilsitz 12 zusammenarbeitende Ventilfläche bildet. An den Abschnitt 16 schliesst sich ein Drosselzapfen 18 an, der mit geringem Spiel durch eine Düsenbohrung 20 greift, welche vom Ventilsitz 12 ausgehend zur brennraumseitigen Stirnfläche 22 des Düsenkörpers 10 führt. An den Drosselzapfen 18 ist ein im Durchmesser kleinerer Kegelzapfen 19 angeformt, der bei üblicher Verwendung der Einspritzdüse zur Spritzstrahlformung dient.

Der Düsenkörper 10 ist zusammen mit einer Zwischenscheibe 24 durch eine Überwurfmutter 26 an einem Düsenhalter 28 festgespannt. Dieser ist mit einem Anschlussstutzen 30 für eine Kraftstoff-Zuführungsleitung versehen, der über Kanäle 32,34,36,38 und 40 mit einem Druckraum 42 im Düsenkörper 10 verbunden ist. Der Druckraum 42 ist über den Ventilsitz 12 mit der Düsenbohrung 20 verbunden und im Bereich des Druckraumes 42 ist die Ventilnadel 14 mit einer Druckschulter 44 versehen.

Die Ventilnadel 14 hat stromauf einen Zapfen 46, der in eine gestufte Mittenbohrung der Zwischenscheibe 24 hineinragt und ein Druckstück 48 trägt, über welches eine in einer Kammer 50 des Düsenhalters 28 angeordnete Schliessfeder 52 auf die Ventilnadel 14 im Schliesssinn einwirkt. Die Kraft der Schliessfeder 52 ist dem Druck des Kraftstoffs entgegengerichtet, welcher dieser im Ringraum 42 auf die Druckschulter 44 der Ventilnadel 14 ausübt.

Der bisher beschriebene Aufbau entspricht dem einer herkömmlichen Drosselzapfendüse. Beim Öffnungshub der Ventilnadel 14 spritzt zunächst ein mengenmässig begrenzter Vorstrahl durch die Kraftstoffaustrittsöffnung aus, die an der brennraumseitigen Ausmündung des zwischen dem Drosselzapfen 18 und der Düsenbohrung 20 sich befindenden Drosselspaltes gebildet ist. Wenn der Drosselzapfen 18 aus der Düsenbohrung 20 ausgetreten ist, wird durch den dann wesentlich grösseren Ringspalt zwischen Düsenbohrung 20 und Kegelzapfen 19 der Hauptstrahl des Kraftstoffs ausgespritzt. Ohne zusätzliche Schutzmassnahmen können die Verbrennungsgase nach dem Schliessen des Ventils 12,14 an die Kraftstoffaustrittsöffnung treten und diese allmählich zusetzen. Im Teillastbetrieb kann es ausserdem vorkommen, dass in der Haupteinspritzphase sich der Kraftstoffstrahl von der Wand der Düsenbohrung 20 und des Kegelzapfens 19 ablöst. Das begünstigt das Eindringen von Russ in die Düsenbohrung 20 und dadurch das vorzeitige Zusetzen der Kraftstoffaustrittsöffnung, was seinerseits den Einspritzverlauf verändert und den Motorbetrieb verschlechtert.

Um diese Nachteile zu vermeiden, ist bei der erfindungsgemässen Einspritzdüse am Düsenkörper 10 ein Vorsatzteil 58 befestigt, das eine zentrale Austrittskammer 60 hat, durch die der ausgespritzte Kraftstoffstrahl hindurchtritt. Die Austrittskammer 60 hat einen zylindrischen Abschnitt 62, an den sich ein konisch verengender Abschnitt 64 anschliesst. Dieser endet in einer schmalen zylindrischen Ringkante 66, welche eine Austrittsöffnung 68 umschliesst. In den Abschnitt 62 münden tangential vier Kanäle 70 ein, deren Funktion im nachfolgenden beschrieben wird.

Beim Einspritzen des Kraftstoffs saugt der in die Austrittskammer 60 eintretende Spritzstrahl infolge Injektorwirkung durch die Kanäle 70 Luft- bzw. Verbrennungsgase aus der Brennkammer ein, die mit dem Spritzstrahl durch die Austrittsöffnung 68 wieder ausgestossen werden. Der Spritzstrahl erhält so ein grösseres Volumen und füllt bei entsprechender Abstimmung der Querschnitte der Austrittskammer 60 und der Kanäle 70 mit den übrigen, die Einspritzmenge und den Einspritzverlauf bestimmenden Parametern bei jedem Betriebspunkt der Maschine und mindestens annähernd über den gesamten Öffnungshub der Ventilnadel 14 den Querschnitt der Austrittsöffnung 68 voll aus. Bei Fehlen der Kanäle 70 würde sich der Spritzstrahl bei kleinen Einspritzmengen an einer Seite der Austrittskammer 60 anlegen, wodurch deren Schutzfunktion beeinträchtigt sein könnte. Der aus der Austrittskammer 60 austretende Spritzstrahl benetzt praktisch nur die sehr schmale Ringkante 66, wodurch eine erhöhte Kohlenwasserstoff-Schademission vermieden ist. Der erfindungsgemässe Vorschlag kann sinnvoll dadurch ergänzt werden, dass die Länge der Düsenbohrung 20 so kurz wie möglich gehalten wird.

## Patentansprüche

1. Kraftstoff-Einspritzdüse für Brennkraftmaschinen, mit einem Düsenkörper, in welchem ein Ventilsitz gebildet und eine entgegen der Kraftstoffströmung öffnende, von einer Schliessfeder und entgegengesetzt dazu vom Kraftstoffdruck beaufschlagte Ventilnadel verschiebbar gelagert ist, welche stirnseitig mit einem Drosselzapfen versehen ist, der mit Drosselspiel in eine stromab an den Ventilsitz sich anschliessende Düsenbohrung taucht und mit der Wand der Düsenbohrung eine Kraftstoffaustrittsöffnung begrenzt, dadurch gekennzeichnet, dass stromab der Kraftstoffaustrittsöffnung ein Vorsatzteil (58) mit einer Austrittskammer (60) angeordnet ist, dass die Austrittskammer (60) einen konzentrisch zur Kraftstoffaustrittsöffnung zylinderförmigen Abschnitt (62) aufweist, der mit einem gegenüber der Kraftstoffaustrittsöffnung grösseren Durchmesser an die die Kraftstoffaustrittsöffnung aufweisende Wand anschliesst und einen an den zylinderischen Abschnitt (62) sich anschliessenden, in Strömungsrichtung sich konisch verengenden Abschnitt (64) aufweist, der sich bis zur brennkammerseitigen Austrittsöffnung (68) erstreckt, dass zur Luftzufuhr zur Austrittskammer (60) mindestens ein zur Brennkammer hin öffnender Kanal (70) in den zylindrischen Abschnitt (62) einmündet, und dass die Querschnitte der Austrittskammer (60) und des Kanals (70) so aufeinander und so gegenüber den die Einspritzmenge und den Einspritzverlauf bestimmenden Parametern abgestimmt sind, dass mindestens annähernd über den gesamten Öffnungshub der Ventilnadel (14) und in jedem Betriebspunkt der Brennkraftmaschine der Spritzstrahl die Austrittsöffnung (68) der Austrittskammer (60) voll ausfüllt.

2. Einspritzdüse nach Anspruch 1, dadurch gekennzeichnet, dass mindestens drei gleichmässig zueinander versetzte Kanäle (70) vorgesehen sind, die näher am Beginn der Austrittskammer (60) als an deren Austrittsöffnung (68) und vorzugsweise tangential in die Austrittskammer (60) einmünden.

3. Einspritzdüse nach Anspruch 1 oder 2, dadurch gekennzeichnet, dass der Vorsatzteil (58) ein auf das Düsengehäuse aufgesetztes Einzelteil ist.

## Claims

1. Fuel injection nozzle for internal combustion engines, with a nozzle body, in which a valve seat is formed and a valve needle is displaceably mounted, which valve needle opens against the fuel flow, is acted upon by a closing spring and, in the other direction, by the fuel pressure, and which is provided at the front with a throttle pin which enters, with throttling clearance, in a nozzle bore adjoining the valve seat on the downstream side and, along with the wall of the nozzle bore, bounds a fuel discharge hole, characterized in that an attachment (58) with a discharge chamber (60) is arranged downstream of the fuel discharge hole, in that the discharge chamber (60) has a cylindrical section (62) which is concentric to the fuel discharge hole, adjoins the wall having the discharge hole with a diameter which is greater than that of the fuel discharge hole and which has a section (64) which tapers conically in flow direction, adjoins the cylindrical section (62) and extends up to the discharge hole (68) on the combustion chamber side, in that at least one passage (70) opening toward the combustion chamber opens out into the cylindrical section (62) to supply air to the discharge chamber (60), and in that the cross- sections of the discharge chamber (60) and of the passage (70) are matched to each other and with respect to the parameters determining the injection quantity and the injection sequence in such a way that the injected jet completely fills the discharge hole (68) of the discharge chamber (60) at least approximately over the entire opening stroke of the valve needle (14) and at every operating point of the internal combustion engine.

2. Injection nozzle according to Claim 1, characterized in that at least three passages (70) offset uniformly with respect to one another are provided, which open out closer to the beginning of the discharge chamber (60) than to its discharge hole (68) and preferably lead tangentally into the discharge chamber (60).

3. Injection nozzle according to Claim 1 or 2, characterized in that the attachment (58) is a component part fitted on the nozzle housing.

## Revendications

1. Buse d'injection de carburant pour moteurs à combustion interne, avec un corps de buse, dans lequel est formé un siège de soupape et est guidé un pointeau de soupape mobile, s'ouvrant contre l'écoulement de carburant, soumis à l'action d'un ressort de fermeture et opposé à cet effet à la pression de carburant, qui plonge avec un jeu de laminage dans un alésage de buse raccordé en aval au siège de soupape et limitant une ouverture de sortie de carburant avec la paroi de l'alésage de buse, caractérisée en ce qu'une pièce de raccordement (58) avec une chambre de sortie (60) est disposée en aval de la sortie de carburant, en ce que la chambre de sortie (60) possède une section (62) de forme cylindrique concentrique à l'ouverture de sortie de carburant, qui est raccordée, avec un diamètre plus grand que celui de l'ouverture de sortie de carburant, à la paroi qui possède l'ouverture de sortie de combustible et qui possède une section (64) se rétrécissant coni- quement dans le sens de l'écoulement, qui se raccorde à la section cylindrique (62), qui s'étend jusqu'à l'ouverture de sortie (68) qui est située côté chambre de combustion, en ce qu'au moins un canal (70) s'ouvrant vers la chambre de combustion se jette dans la section cylindrique (62) pour la ventilation de la chambre de sortie (60) et en ce que les sections de la chambre de sortie (60) et du canal (70) sont déterminées entre-elles et par rapport aux paramètres caractérisant le débit d'injection et le déroulement de l'injection, en ce que le jet d'injection remplit complètement l'ouverture de sortie (68) de la chambre de sortie (60), au moins de manière approximative sur l'ensemble de la course d'ouverture du pointeau de soupape (14) et en chaque point de fonctionnement du moteur à combustion interne.

2. Buse d'injection selon la revendication 1, caractérisée en ce qu'au moins trois canaux (70) décalés entre eux de manière régulière sont prévus, qui se jettent dans la chambre de sortie, plutôt au début de la chambre de sortie (60) qu'à l'ouverture de sortie et ce, avantageusement de manière tangentielle.

3. Buse d'injection selon la revendication 1 ou 2, caractérisée en ce que la pièce d'adaptation (58) est une pièce indépendante appliquée sur le corps de buse.
